# EUROPÄISCHE PATENTSCHRIFT

(11) **EP 1 643 186 B1**
(45) Veröffentlichungstag und Bekanntmachung des Hinweises auf die Patenterteilung: **16.04.2008**
(21) Anmeldenummer: 05027056.0
(22) Anmeldetag: 17.01.2000
(51) Int. Cl.: F21V 7/04

(54) **Optisches Design für einen Reflektor zum Reflektieren von Lichtstrahlen**
Optical design of a reflector for reflecting light rays
Conception de l' optique d' un réflecteur pour refléchir des rayons lumineux

(30) Priorität: 09.03.1999 DE 19910192
(43) Veröffentlichungstag der Anmeldung: 05.04.2006
(62) Teilanmeldung aus: 00100805.1
(73) Patentinhaber: Schott AG, 55122 Mainz (DE)
(72) Erfinder: Kittelmann, Rüdiger, 37574 Einbeck (DE); Wagener, Harry, 31061 Alfeld (DE)
(74) Vertreter: Sawodny, Michael-Wolfgang

(56) Entgegenhaltungen:
- EP-A- 0 005 080
- EP-A- 0 701 090
- EP-A- 0 881 425
- US-A- 1 394 319
- US-A- 5 272 408

## Beschreibung

Die Erfindung betrifft das optische Design eines Reflektors in Gestalt von Facetten zum Reflektieren von Lichtstrahlen. Solche Reflektoren werden beispielsweise verwendet für Leuchten für allgemeine Beleuchtungszwecke. Sie haben insbesondere im Einzelhandel große Verbreitung gefunden. Sie werden aber auch verwendet für die Lichteinspeisung in Lichtleiter, in Videoprojektoren oder in Scheinwerfern, die ein scharf begrenztes Lichtfeld erzeugen (sogenannte Verfolgungsscheinwerfer).

Solche Reflektoren besitzen im allgemeinen eine elliptische, parabolische oder kegelschnittähnliche Grundkontur. In vielen Fällen ist dieser Grundkontur ein optisches Design in Form von Facetten überlagert, um die Gleichmäßigkeit des Lichtfeldes zu verbessern und/oder die Größe des Lichtfeldes zu erhöhen.

Im allgemeinen strebt man an, daß Reflektoren der genannten Art ein kreisrundes Lichtfeld erzeugen. Dies wird jedoch nicht immer erzielt. Der Grund liegt darin, daß die verwendeten Leuchtkörper nicht rotationssymmetrisch sind. Die Folge davon ist ein Lichtfeld, das von der Kreisform abweicht. Es kann oval sein oder gar annähernd die Gestalt eines Rechteckes haben, was unerwünscht ist.

Umgekehrt kann aber auch der Fall vorliegen, daß man gern ein von der Kreisform abweichendes Lichtfeld hätte, daß man aber aus Gründen der Herstellung oder des Einbaus nur rotationssymmetrische Leuchtkörper verwenden kann. Bei Verwendung eines solchen rotationssymmetrischen Leuchtkörpers ist somit das Erzeugen eines von der Kreisform abweichenden Lichtfeldes mit einfachen Mitteln nicht möglich.

US-A-5 272 408 beschreibt einen gattungsgemäßen Reflektor mit einer facettenaufweisenden Reflexionsfläche zum Reflektieren von Lichtstrahlen und zum Erzeugen eines Lichtfeldes. Der Reflektor umfasst einen hohlen Grundkörper, der ein erstes Ende zum Aufnehmen eines Leuchtkörpers aufweist sowie ein zweites Ende, das eine Lichtaustrittsöffnung darstellt. Dabei geht es darum, eine gleichmäßige Lichtverteilung zu erzielen.

Der Erfindung liegt die Aufgabe zugrunde, ein optisches Design für einen Reflektor zum Reflektieren von Lichtstrahlen derart zu gestalten, daß sich Lichtfelder willkürlich erzeugen lassen, die wenigstens nahezu kreisrund oder nahezu rechteckig sind, und zwar ungeachtet der Gestalt des verwendeten Leuchtkörpers.

Diese Aufgabe wird durch die Merkmale von Anspruch 1 gelöst.

Die Erfinder haben erkannt, daß eine bestimmte Lichtfeldkontur bei gegebener Gestalt des Leuchtkörpers allein durch die Wahl der Formen einzelner oder aller Facetten sowie durch die Anordnung oder Lage solcher Facetten zur optischen Achse des Reflektor-Grundkörpers erzeugbar ist.

Mit der Erfindung lassen sich die folgenden Probleme lösen:

Entweder ist ein nicht-rotationssymmetrischer Leuchtkörper vorgegeben, und man möchte ein rundes Lichtfeld erzeugen. Oder es ist ein rotationssymmetrischer Leuchtkörper vorgegeben, und man möchte ein nichtrundes Lichtfeld erzeugen. In beiden Fällen werden die Facetten derart gestaltet und angeordnet, daß eine Rotationssymmetrie der Facetten, bezogen auf die optische Achse des Reflektor-Grundkörpers, weitgehend vermieden wird.

Die Erfindung läßt sich in vielfältiger Weise in die Praxis umsetzen.

So gibt es bezüglich der Formen der Facetten zahlreiche Möglichkeiten. Die Facetten können beispielsweise eben, kugelförmig oder zylindrisch sein. In den zwei letztgenannten Fällen können sie sowohl konkav als auch konvex sein.

Die Abweichung von der Rotationssymmetrie kann auch darin liegen, daß Gruppen von Facetten größer, und andere Gruppen wiederum kleiner sind. Maßgeblich ist, daß gewisse Facetten oder Gruppen von Facetten, die sich über einen gewissen Umfangsbereich des Reflektor-Grundkörpers erstrecken, bezüglich ihrer Formen und Lagen von gewissen anderen Facetten oder Gruppen von Facetten unterscheiden, die sich über einen anderen Umfangsbereich erstrecken.

Bekannte Reflektoren weisen Facetten auf, die in Reihen verlaufen, welche ihrerseits in achssenkrechten Ebenen angeordnet sind. In der Draufsicht auf den hohlen Reftektor-Grundkörper-somit in diesen hinein - kann man die gesamte Reflexionsfläche in Spalten aufteilen, die sich von der Lichtaustrittsöffnung des Reflektors zur Fassung des Leuchtkörpers hin erstrecken. Die Grenzlinien zwischen einander benachbarten Spalten können mit Meridianlinien zusammenfallen. Sie müssen es aber nicht.

Desgleichen müssen die genannten Reihen nicht unbedingt in achssenkrechten Ebenen verlaufen. Sie könnten sich auch spiralig um die optische Achse des Reflektors herumwinden.

Von den zahlreichen Arten, eine Rotations-Asymmetrie vorzusehen, ist noch die folgende Möglichkeit zu erwähnen: Handelt es sich um Facetten von zylindrischer Form, so können die Achsen der Zylinder parallel zur optischen Achse des Reflektors verlaufen, aber auch in Umfangsrichtung.

Eine weitere Möglichkeit besteht darin, ungleiche Formen miteinander zu paaren. So kann beispielsweise ein Bereich der Reflektor-Innenfläche aus kugeligen Facetten gebildet sein, während ein anderer Bereich aus ebenen Facetten gebildet ist. Eine weitere Paarung zwischen verschiedenen Spalten kann in konkaven und konvexen Zylindern bestehen, oder in großen und kleinen Zylindern.

Die Erfindung ist anhand der Zeichnungen näher erläutert. Darin ist im einzelnen folgendes dargestellt:
- Figur 1: zeigt eine Draufsicht auf einen facettierten Reflektor mit 24 Spalten und 9 Reihen.
- Figur 2: zeigt wiederum eine Draufsicht auf einen facettierten Reflektor mit vier Gruppen von Facetten.
- Figur 3: zeigt eine Draufsicht auf einen abgewickelten, facettierten Reflektor, bei dem nur eine einzige Reihe dargestellt ist.
- Figur 4: zeigt eine Draufsicht auf einen Reflektor mit gegeneinander versetzten Facettenreihen.

Bei dem in Figur 1 gezeigten Reflektor sind die Facetten in Reihen angeordnet, die zur x-Achse konzentrisch verlaufen. Die Facetten sind gleichzeitig in Spalten angeordnet. Die Facetten können kugelförmig oder zylindrisch sein.

Dabei werden die Radien der Facetten (das heißt die Radien der Kugeln oder der Zylinder) innerhalb einer Facettenreihe, variiert entsprechend der Größe des Raumwinkels, unter dem die Facette den Leuchtkörper "sieht". Bei großem Raumwinkel und damit verbundener größerer Lichtstreuung wird dem gemäß eine kleinere Krümmung der Facettenfläche gewählt, somit ein größerer Facettenradius, und umgekehrt. Sind beispielsweise die Abmessungen des Leuchtkörpers in Richtung der y-Achse größer, als in Richtung der z-Achse, so müssen die Radien der Facetten in zwei Spalten, die auf der z-Achse liegen, größer sein als die Radien der Facetten in den beiden Spalten, die auf der y-Achse liegen. Die Radien der Facetten in den dazwischen liegenden Spalten sind dann in geeigneter Weise zwischen diesen beiden Extremwerten zu wählen.

In der Praxis hat sich dabei folgende cosinusförmige Beziehung als sehr geeignet erwiesen: ${R}_{r , s} = \frac{{R}_{z} - {R}_{y}}{2} ⋅ cos \left(4⁢π⁢\frac{s}{{C}_{r}}\right) + \frac{{R}_{z} + {R}_{y}}{2}$

Es können jedoch auch andere periodische Beziehungen mit gleicher Periode gewählt werden, z.B.: ${R}_{r , s} = \left({R}_{z}-{R}_{y}\right) ⋅ \left({cos}^{2}( 2 ⁢ π ⁢ \frac{s}{{C}_{r}} ) - \frac{1}{2}\right) + \frac{{R}_{z} + {R}_{y}}{2}$

Einen ähnlichen Effekt erhält man, wenn nicht der Radius der Facette innerhalb einer Reihe variiert wird, sondern der Winkel, über den sich eine Spalte von Facetten erstreckt. Dieses Prinzip läßt sich nicht nur auf kugelförmige oder zylindrische Facetten, sondern auch auf ebene Facetten anwenden. Es werden die Sektorwinkel von kugeligen oder zylindrischen oder ebenen Facetten innerhalb einer Facettenreihe entsprechend der Größe des Raumwinkels variiert, unter dem die Facette den Leuchtkörper "sieht". Bei großem Raumwinkel und dem gemäß größerer Lichtstreuung wählt man einen kleineren Sektorwinkel, und umgekehrt. Sind zum Beispiel die Abmessungen des Leuchtkörpers in Richtung der y-Achse größer, als in Richtung der z-Achse, so müssen die Sektorwinkel in den beiden Spalten, die auf der z-Achse liegen, kleiner sein als die Sektorwinkel der Facetten in den beiden Spalten, die auf der y-Achse liegen. Die Sektorwinkel in den dazwischen liegenden Spalten sind dann in geeigneter Weise zwischen diesen beiden Extremwerten zu wählen.

In der Praxis hat sich dabei folgende cosinusförmige Beziehung als sehr geeignet erwiesen: ${σ}_{r , s} = \frac{{σ}_{z} - {σ}_{y}}{2} ⋅ cos \left(4⁢π⁢\frac{s}{{C}_{r}}\right) + \frac{{σ}_{z} + {σ}_{y}}{2}$

Es können jedoch auch andere periodische Beziehungen mit gleicher Periode gewählt werden; z.B.: ${σ}_{r , s} = \left({σ}_{z}-{σ}_{y}\right) ⋅ \left({cos}^{2}( 2 ⁢ π ⁢ \frac{s}{{C}_{r}} ) - \frac{1}{2}\right) + \frac{{σ}_{z} + {σ}_{y}}{2}$

Handelt es sich um zylindrische Facetten, so können die Zylinderachsen relativ zum gesamen Reflektor variiert werden. Die Zylinderachsen können beispielsweise in Umfangsrichtung verlaufen, und somit dem Verlauf einer Reihe folgen, oder in Richtung der Spalten verlaufen.

Bei der Ausführungsform gemäß Figur 2 ist die gesamte Reflektorfläche in vier gleiche Sektoren A, B, C und D von jeweils 90 Grad aufgeteilt. Die z-Achse ist dabei gleichzeitig Symmetrieachse der Sektoren A und C, und die y-Achse ist gleichzeitig Symmetrieachse der Sektoren B und D. Je nach der gewünschten Lichtverteilung und dem gewünschten Lichtfeld wird dann für die Sektoren A und C eine zum Reflektorumfang senkrechte (bzw. tangentiale) Ausrichtung der Zylinderachse der Facetten gewählt, und für die Sektoren B und D eine zum Reflektorumfang tangentiale (bzw. senkrechte) Ausrichtung.

Damit der gewünschte Effekt erreicht wird, sollte in geeigneter Weise eine Marke am Reflektor angebracht werden. Hierdurch läßt sich die Lampe mit dem nicht-rotationssymmetrischen Leuchtkörper in der richtigen Winkelposition in den Reflektor einbauen. Es läßt sich damit erkennen, in welche Richtung sich das ovate Lichtfetd erstreckt.

Figur 3 läßt eine einzige Reihe von Facetten erkennen. Diese verläuft spiralig um die x-Achse und damit um die optische Achse des Reflektors. Die anderen Reihen verlaufen ebenfalls spiralig. Die Reihen liegen somit nicht in Ebenen, die senkrecht zur optischen Achse des Reflektors verlaufen.

In den Figuren 1 und 2 verlaufen die Grenzlinien zwischen zwei einander benachbarten Spalten radial. Dies muß jedoch nicht unbedingt so sein. Vielmehr können auch die Grenzlinien - und damit die Spalten selbst - einen anderen Verlauf haben, beispielsweise einen gegen die Radiale geneigten Verlauf.

Die Ausdrucksweise "Facetten" bedeutet nicht unbedingt, daß es sich um scharf gegeneinander abgegrenzte Flächen handelt. Vielmehr können die Facetten auch stetig ineinander übergehen.

Wenn von "Reihen" und "Spalten" die Rede ist, so bedeutet dies ebenfalls nicht zwingend eine strenge Abgrenzung zwischen einzelnen Reihen und einzelnen Spalten. Vielmehr ist auch hier ein stetiger Übergang zwischen einander benachbarten Reihen bzw. einander benachbarten Spalten möglich. Es handelt sich somit in einem solchen Falle nur um ideelle Reihen und ideelle Spalten.

## Patentansprüche

1. Reflektor
mit einem hohlen Grundkörper, der ein erstes Ende zum Aufnehmen eines Leuchtkörpers aufweist, sowie ein zweites Ende, das eine Lichtaustrittsöffnung darstellt,
einer Facetten aufweisende Reflexionsfläche zum Reflektieren von Lichtstrahlen und zum Erzeugen eines Lichtfeldes, wobei die Reflexionsfläche in der Draufsicht auf den hohlen Reflektor-Grundkörper in Spalten aufgeteilt ist, die sich von der Lichtaustrittsöffnung zur Fassung des Leuchtkörpers hin erstrecken und die Facetten in Reihen verlaufen,
**dadurch gekennzeichnet, dass**
die Krümmungsradien der Facetten innerhalb einer Facettenreihe variieren, derart, dass für einen nicht-rotationssymmetrischen Leuchtkörper eine nahezu kreisrunde Lichtfeldkontur erzeugt wird und die Krümmungsradien der Facetten innerhalb einer Facettenreihe variieren, entsprechend der Größe des Raumwinkels unter dem die Facette Licht des Leuchtkörpers aufnimmt.

2. Reflektor gemäß Anspruch 1, **dadurch gekennzeichnet, dass** die Facetten eine kugelige oder zylindrische Form aufweisen.

3. Reflektor gemäß einem der Ansprüche 1 bis 2, **dadurch gekennzeichnet, dass** die Radien von Facetten, die als Kugeln oder Zylinder ausgebildet sind, variiert werden.

4. Reflektor gemäß einem der Ansprüche 1 bis 3, **dadurch gekennzeichnet, dass** der Reflektor eine optische Achse aufweist.

5. Reflektor nach einem der Ansprüche 1 bis 4, **dadurch gekennzeichnet, dass** wenigstens einige Facetten sphärische Flächen sind.

6. Reflektor nach einem der Ansprüche 1 bis 5, **dadurch gekennzeichnet, dass** der Leuchtkörper eine erste Abmessung in einer ersten Richtung aufweist und eine zweite Abmessung in einer zweiten Richtung, wobei die erste Abmessung in der ersten Richtung größer als die zweite Abmessung in der zweiten Richtung ist und wobei die Radien der Facetten, die in einer Facettenreihe der Facettenspalte liegen, die sich in Richtung der ersten Richtung des Leuchtkörpers erstrecken, einen Minimalwert annehmen und die Radien der Facetten, die in einer Facettenspalte liegen, die sich in Richtung der zweiten Richtung des Leuchtkörpers erstrecken, einen Maximalwert annehmen und die Radien der Facetten, die in einer Facettenreihe in Facettenspalten, die sich in einer Richtung, die zwischen der ersten und der zweiten Richtung liegen, erstrecken, Radien aufweisen, die zwischen dem Minimal- und dem Maximalwert liegen.

7. Reflektor nach einem der Ansprüche 1 bis 6,
**dadurch gekennzeichnet, dass**
die Radien der Facetten innerhalb einer Facettenreihe variieren entsprechend der Größe des Raumwinkels, unter dem die Facette Licht des Leuchtkörpers aufnimmt und für die Radien gilt ${R}_{r , s} = \frac{{R}_{z} - {R}_{y}}{2} ⋅ cos \left(4⁢π⁢\frac{s}{{C}_{r}}\right) + \frac{{R}_{z} + {R}_{y}}{2}$

8. Verwendung eines Reflektors gemäß einem der Ansprüche 1 bis 7
- für die Lichteinspeisung in Lichtleiter
- in Videoprojektoren
- in Scheinwerfern, die ein scharf begrenztes Lichtfeld erzeugen
- in Leuchten für allgemeine Beleuchtungszwecke.

## Claims

1. A reflector, comprising a hollow base body which comprises a first end for receiving an illuminant and a second end which represents a light outlet opening, a reflection surface comprising facets for reflecting light rays and for generating a light field, with the reflection surface being divided into columns in the top view of the hollow reflector base body, which columns extend from the light outlet opening to the lamp socket of the illuminant and the facets extend in rows, **characterized in that** the radii of curvature of the facets vary within a row of facets, such that for a non-rotationally symmetrical illuminant a virtually circular light field shape is produced, and the radii of curvature of the facets vary within a row of facets, according to the size of the solid angle under which the facet receives the light of the illuminant.

2. A reflector according to claim 1, **characterized in that** the facets have a spherical or cylindrical shape.

3. A reflector according to one of the claims 1 to 2, **characterized in that** the radii of facets vary which are arranged as spheres or cylinders.

4. A reflector according to one of the claims 1 to 3, **characterized in that** the reflector has an optical axis.

5. A reflector according to one of the claims 1 to 4, **characterized in that** at least a number of facets are spherical surfaces.

6. A reflector according to one of the claims 1 to 5, **characterized in that** the illuminant has a first dimension in a first direction and a second dimension in a second direction, with the first dimension in the first direction being larger than the second dimension in the second direction and with the radii of the facets which are situated in a row of facets of the facet column which extend in the direction of the first direction of the illuminant assume a minimum value and the radii of the facets which are situated in a column of facets which extend in the direction of the second direction of the illuminant assume a maximum value and the radii of the facets which extend in a row of facets in facet columns which extend in a direction situated between the first and second direction have radii which are situated between the minimum and maximum value.

7. A reflector according to one of the claims 1 to 6, **characterized in that** the radii of the facets vary within a row of facets according to the magnitude of the solid angle under which the facets receive light of the illuminant, and with the following applying for the radii: ${R}_{r , s} = \frac{{R}_{z} - {R}_{y}}{2} ⋅ cos \left(4⁢π⁢\frac{s}{{C}_{r}}\right) + \frac{{R}_{z} + {R}_{y}}{2}$

8. Use of a reflector according to one of the claims 1 to 7,
- for light injection into an optical waveguide;
- in video projectors;
- in projectors which produce a sharply defined light field;
- in lamps for general illuminating purposes.

## Revendications

1. Réflecteur
avec un corps creux qui présente une première extrémité destinée à recevoir une lampe ainsi qu'une deuxième extrémité constituant une ouverture de sortie de la lumière,
avec une surface de réflexion présentant des facettes pour réfléchir les rayons lumineux et produire un champ lumineux, dans lequel
la surface de réflexion, en vue de dessus du corps creux du réflecteur, est répartie en colonnes qui s'étendent de l'ouverture de sortie de la lumière à la fixation de la lampe et les facettes s'étendent en lignes,
**caractérisé en ce que** les rayons de courbure des facettes varient à l'intérieur d'une ligne de facettes de telle sorte que pour une lampe non symétrique sur l'axe de rotation, on obtient un contour de champ lumineux presque circulaire et les rayons de courbure des facettes dans une ligne de facettes varient selon la grandeur de l'angle spatial sous lequel la facette reçoit la lumière de la lampe.

2. Réflecteur selon la revendication 1, **caractérisé en ce que** les facettes ont une forme sphérique ou cylindrique.

3. Réflecteur selon l'une des revendications 1 à 2, **caractérisé en ce que** les rayons des facettes conformées comme des sphères ou des cylindres varient.

4. Réflecteur selon l'une des revendications 1 à 3, **caractérisé en ce que** le réflecteur présente un axe optique.

5. Réflecteur selon l'une des revendications 1 à 4, **caractérisé en ce qu'**au moins certaines facettes sont des surfaces sphériques.

6. Réflecteur selon l'une des revendications 1 à 5, **caractérisé en ce que** la lampe présente une première dimension dans une première direction et une deuxième dimension dans une deuxième direction, dans lequel la première dimension dans la première direction est plus grande que la deuxième dimension dans la deuxième direction et dans lequel les rayons des facettes se trouvant dans une ligne de facettes de la colonne de facettes qui s'étendent dans la direction de la première direction de la lampe prennent une valeur minimum et le rayons des facettes se trouvant dans une ligne de facettes qui s'étend en direction de la deuxième direction de la lampe prennent une valeur maximum et les rayons des facettes se trouvent dans une ligne de facettes dans des colonnes de facettes qui s'étendent dans une direction située entre la première et la deuxième direction présentent des rayons compris entre la valeur maximum et la valeur minimum.

7. Réflecteur selon l'une des revendications 1 à 6, **caractérisé en ce que** les rayons des facettes varient dans une ligne de facettes selon la grandeur de l'angle spatial sous lequel la facette reçoit la lumière de la lampe, et on a pour les rayons : ${R}_{r , s} = \frac{{R}_{z} - {R}_{y}}{2} ⋅ cos \left(4⁢π⁢\frac{s}{{C}_{r}}\right) + \frac{{R}_{z} + {R}_{y}}{2}$

8. Utilisation d'un réflecteur selon l'une des revendications 1 à 7
- pour l'injection de lumière dans des guides d'ondes lumineuses
- dans des projecteurs vidéo
- dans des projecteurs produisant un champ lumineux nettement délimité
- dans des luminaires pour des usages d'éclairage généraux.
